# EUROPÄISCHE PATENTSCHRIFT

(11) **EP 0 410 984 B1**
(45) Veröffentlichungstag und Bekanntmachung des Hinweises auf die Patenterteilung: **23.06.1993**
(21) Anmeldenummer: 89904004.2
(22) Anmeldetag: 10.04.1989
(51) Int. Cl.: H01H 50/44, H01H 11/00, H01H 50/02, H01F 5/04

(54) **SPULENKÖRPER UND VERFAHREN ZUR HESTELLUNG EINES SPULENKÖRPERS**
SPOOL BODY AND PROCESS FOR PRODUCING A SPOOL BODY
CORPS DE BOBINE ET SON PROCEDE DE FABRICATION

(30) Priorität: 15.04.1988 DE 3813119
(43) Veröffentlichungstag der Anmeldung: 06.02.1991
(73) Patentinhaber: SIEMENS AKTIENGESELLSCHAFT, 80333 München (DE)
(72) Erfinder: DITTMANN, Michael, D-1000 Berlin 45 (DE); KÖLLING, Dieter, D-1000 Berlin 42 (DE)
(86) Internationale Anmeldenummer: DE8900223
(87) Internationale Veröffentlichungsnummer: WO8909999

(56) Entgegenhaltungen:
- EP-A- 173 353
- EP-A- 251 035
- DE-A- 1 464 310
- DE-A- 3 318 493
- US-A- 3 445 797

## Beschreibung

Die Erfindung bezieht sich auf einen Spulenkörper für ein elektromagnetisches Relais, mit einem Tragbereich für eine Spulenwicklung und mit Anschlußelementen, die jeweils einen mit den Wicklungsenden der Spulenwicklung verbindbaren Abschnitt und einen als Anschlußkontakt ausgebildeten weiteren Abschnitt aufweisen, wobei mindestens ein Anschlußelement einen Fortsatz aufweist, der in Richtung der Spulenachse angeordnet und im Tragbereich des Spulenkörpers eingebettet ist, und auf ein Verfahren zur Herstellung eines Spulenkörpersgemäß dem Oberbegriff des Anspruchs 11.

Ein Spulenkörper der eingangs genannten Art ist bereits aus der US-A-3,445,797 bekannt. Dort sind Anschlußelemente gemeinsam in einen der Spulenflansche eingebettet. Außerdem ist ein Fortsatz eines der Anschlußelemente teilweise in der Wand des Spulenrohres eingebettet, jedoch nur über einen sehr geringen Teil der axialen Länge. Durch die Einbettung wird dieser Fortsatz auch nur zu einem Teil überdeckt, da er zur Kontaktierung des Wicklungsanfangs dient und somit zur Wicklung hin zumindest eine blanke, von dem Kunststoffmaterial nicht überdeckte Oberfläche aufweisen muß.

Ein ähnlicher Spulenkörper ist aus der DE-A-33 18 493 bekannt. Dieser bekannte Spulenkörper weist einen Tragbereich für eine Spulenwicklung auf, der von zwei quer zur Längsachse des Spulenkörpers angeordneten Flanschen seitlich begrenzt wird. Der Spulenkörper enthält ferner Anschlußelemente, die jeweils einen mit den Wicklungsenden der Spulenwicklung verbindbaren Abschnitt und jeweils einen als Anschlußkontakt ausgebildeten weiteren Abschnitt aufweisen. Ferner weisen die Anschlußelemente jeweils einen Fortsatz auf, der außerhalb der Spulenwicklung teilweise in Richtung der Längsachse des Spulenkörpers verläuft und mit seinem Endbereich in den jeweiligen Flansch eingebettet ist. In diesem Spulenkörper ist ein flacher Kern eingebettet, durch den der Spulenkörper auch im Tragbereich eine verhältnismäßig hohe mechanische Festigkeit erhält.

In der DE-A-1 464 310 ist weiterhin ein Spulenkörper mit drahtförmigen Anschlußkontakten beschrieben, bei dem diese Anschlußkontakte in Nuten des Spulenkörpers nachträglich eingelegt werden. Diese Drähte haben lediglich den Zweck, den Spulenstrom von der Anschlußseite an einem Spulenflansch zum Wicklungsende am anderen Spulenflansch zu leiten. Da diese Anschlußdrähte lose in offenen Nuten liegen, können sie zur Stabilisierung des Spulenkörpers nichts beitragen. Um eine Axialverschiebung dieser lose eingelegten Drähte zu vermeiden, müssen sie durch zusätzliche Maßnahmen, wie durch Abkröpfen oder durch Verkleben, gesichert werden.

Zur Vermeidung der Nachteile bisheriger Spulenkörper ist ein erfindungsgemäß gestalteter Spulenkörper der eingangs genannten Art dadurch gekennzeichnet, daß der Fortsatz des mindestens einen Anschlußelementes den Tragbereich durchzieht bzw. die Fortsätze von mehreren Anschlußelementen gemeinsam den Tragbereich unter Aussparung einer isolierenden Lücke durchziehen und daß zur Versteifung des Tragbereiches der Fortsatz bzw. die Fortsätze durch das Material des Spulenkörpers gegenüber der Wicklung vollständig abgeschlossen ist bzw. sind.

Durch die erfindungsgemäße Gestaltung erhält der Spulenkörper eine hohe mechanische Festigkeit und trägt damit zur Verbesserung der mechanischen Eigenschaften eines Relais mit einem derartigen Spulenkörper bei. Damit wird in vorteilhafter Weise der Raumbedarf des Spulenkörpers und des gesamten Relais ohne Einbuße der mechanischen Festigkeit wesentlich vermindert. In fertigungstechnischer Hinsicht ist der erfindungsgemäße Spulenkörper von Vorteil, weil ohne ein zusätzliches Konstruktionselement allein durch die Verwendung eines Anschlußelementes mit einem entsprechend ausgebildeten und angeordneten Fortsatz seine Stabilität und seine mechanische Festigkeit erhöht werden. Die erfindungsgemäße Ausgestaltung des Spulenkörpers ist besonders vorteilhaft, wenn dieser einen oder mehrere Hohlräume aufweist und/oder mehrteilig ausgeführt ist.

Die Anschlußelemente können derart ausgebildet sein, daß sie mit ihren Fortsätzen beispielsweise eine U-förmige, Z-förmige oder aber eine im wesentlichen in Längsachse des Spulenkörpers verlaufende gestreckte Gestalt aufweisen.

Eine vorteilhafte Weiterbildung der Erfindung sieht vor, daß jeder Fortsatz einen oder mehrere, in Längsrichtung des Tragbereiches verlaufende Schenkel aufweist. Diese Ausgestaltung ist insbesondere in fertigungstechnischer Hinsicht vorteilhaft. Für eine weitere Steigerung der Festigkeit des Spulenkörpers ist es vorteilhaft, daß die Schenkel von zwei Fortsätzen einander zumindest teilweise überlappend im Tragbereich parallel nebeneinander verlaufen.

Eine weitere vorteilhafte Ausgestaltung des erfindungsgemäßen Spulenkörpers sieht vor, daß der eine Fortsatz mindestens zwei parallel zueinander verlaufende Schenkel unterschiedlicher Längen aufweist und daß der andere Fortsatz die gleiche Anzahl parallel zueinander verlaufender Schenkel entsprechender Längen aufweist, so daß zwischen den gegeneinander gerichteten Enden der Schenkel Lücken gebildet werden, die in verschiedenen zur Längsachse des Spulenkörpers senkrechten Ebenen liegen. Durch diese Ausgestaltung können die infolge der der gegenseitigen Isolierung der Anschlußelemente dienenden Lücken zwischen den Enden der Schenkel auftretenden mechanischen Schwachstellen in verschiedene Bereiche des Spulenkörpers verlegt werden und damit die mechanischen Eigenschaften des Spulenkörpers günstig beeinflußt werden.

Eine weitere vorteilhafte Ausgestaltung des erfindungsgemäßen Spulenkörpers besteht darin, daß die Schenkel der Fortsätze über mindestens eine zumindest teilweise innerhalb des Tragbereichs des Spulenkörpers liegende Baueinheit miteinander verbunden sind. Bei diesem Spulenkörper bilden die Anschlußelemente dadurch, daß ihre Fortsätze über die mindestens eine Baueinheit miteinander verbunden sind, in fertigungstechnischer Hinsicht eine Einheit, die einfach zu handhaben ist. Die Baueinheit kann als reines mechanisches Verbindungselement der Fortsätze ausgeführt sein und die Fortsätze voneinander elektrisch isoliert verbinden.

Die Fortsätze der Anschlußelemente können auch so in dem Tragbereich des Spulenkörpers verlaufen, daß sie sich nicht berühren und somit isoliert voneinander sind. Es ist grundsätzlich auch möglich, daß die Anschlußelemente über einen langgestreckten Nichtleiter verbunden werden und daß der Nichtleiter im Bereich des Tragbereichs des Spulenkörpers liegt und somit im Prinzip die zu einer stofflichen Einheit zusammengefaßten Fortsätze der Anschlußelemente bildet.

Grundsätzlich ist auch denkbar, die Fortsätze der Anschlußelemente sich überlappend oder stumpf aneinanderstoßend auszuführen und zu verbinden und einen direkten elektrischen Kontakt durch geeignete Isolierungsmaßnahmen, beispielsweise durch Zwischenlegen einer Isolationsfolie, zu vermeiden. In wirtschaftlicher Hinsicht ist es günstig, die Anschlußelemente mit ihren Fortsätzen aus einem Blech, beispielsweise durch Stanzen, herzustellen und ihre gegenseitige Isolierung, wie bereits erwähnt, durch Lücken zwischen den Enden ihrer Schenkel sicherzustellen.

Es ist aus der EP 01 73 353 A2 bekannt, ein elektrisches Zusatzbauteil zumindest teilweise in einen Gußfortsatz eines Spulenkörpers einzugießen, das den ebenfalls in den Gußfortsatz eingegossenen mittleren Bereich eines Anschlußelementes mit dem ebenfalls in den Gußfortsatz eingegossenen einen Ende eines Kontaktstifts verbindet. Der Gußfortsatz schließt sich an die äußere, dem Tragbereich des Spulenkörpers abgewandte Seite eines Flansches an, so daß sich das elektrische Zusatzbauteil und das Anschlußelement vollständig außerhalb des Tragbereichs und außerhalb der Flanschebene des Spulenkörpers befinden. Der Raumbedarf des Spulenkörpers erhöht sich dadurch. Wird das eine Ende der Spulenwicklung an das andere, aus dem Gußfortsatz nach oben herausragende Ende des Kontaktstifts elektrisch angeschlossen, erfolgt die Zuführung des Spulenstroms über das Anschlußelement und das zwischen Anschlußelement und Kontaktstift befindliche Zusatzbauteil.

Eine weitere vorteilhafte Ausgestaltung des erfindungsgemäßen Spulenkörpers sieht vor, daß die Baueinheit aus mindestens einem elektrischen Zusatzbauteil besteht und daß die Schenkel der Fortsätze über das elektrische Zusatzbauteil elektrisch miteinander verbunden sind. Auf diese Weise können ein oder mehrere elektrische Zusatzbauteile, beispielsweise Dioden oder Widerstände, in gewünschter schaltungstechnischer Anordnung miteinander bzw. mit den Anschlußelementen zur Beschaltung der Spulenwicklung verbunden werden. Dazu ist es u. U. erforderlich, daß die Schenkel weitere voneinander isolierte Bereiche aufweisen. Hierbei wird der Raumbedarf des Spulenkörpers trotz zusätzlicher elektrischer Zusatzbauteile nicht wesentlich erhöht und zudem das mechanische Verhalten des Spulenkörpers positiv beeinflußt. Im einfachsten Fall kann die Baueinheit ausschließlich aus einem elektrischen Zusatzbauteil bestehen. Es ist aber auch denkbar, ein einheitliches Gehäuse zu verwenden, in das beliebige elektrische Zusatzbauteile eingebracht sind. Aus diesem Gehäuse können dann vorteilhaft gestaltete Kontaktierungselemente herausgeführt werden. Eine derartige Vereinheitlichung der verwendeten Baueinheiten erleichtert eine Automatisierung der Fertigung, weil Baueinheiten, die verschiedene Funktionen ausüben, mit denselben Zuführungs- und Handhabungseinrichtungen verarbeitet werden können. Soll die Baueinheit, wie bereits erwähnt, lediglich isolierende Funktion ausüben, ist es bei Verwendung desselben Gehäuses, dessen Kontaktierungselemente in keiner Weise miteinander verbunden sind, möglich, auch diese Baueinheit mit derselben Zuführungseinrichtung dem Fertigungsprozeß zuzuführen bzw. mit denselben Handhabungsgeräten zu handhaben.

Eine weitere vorteilhafte Ausführung des erfindungsgemäßen Spulenkörpers sieht vor, daß die mindestens eine Baueinheit mindestens eine Lücke zwischen den Enden der Schenkel der Fortsätze überbrückend angeordnet ist. Durch diese Anordnung der mindestens einen Baueinheit wird die durch die Lücke hervorgerufene mechanische Schwachstelle zumindest teilweise kompensiert.

Eine in fertigungstechnischer Hinsicht vorteilhafte Ausgestaltung des Spulenkörpers besteht darin, daß die mindestens eine Baueinheit mindestens einen zwischen den parallel verlaufenden Schenkeln verschiedener Fortsätze gebildeten Zwischenraum überbrückend angeordnet ist. Dabei bildet die aus den Anschlußelementen mit ihren Fortsätzen und der Baueinheit gebildete Fertigungseinheit stets eine bauliche Einheit, wenn die Lücken zwischen den Enden der Schenkel erst hergestellt werden, nachdem die Baueinheit den zwischen den parallel verlaufenden Schenkeln verschiedener Fortsätze gebildeten Zwischenraum überbrückend aufgebracht worden ist.

Hinsichtlich des Raumbedarfs des erfindungsgemäßen Spulenkörpers ist es besonders vorteilhaft, daß der zwischen den Schenkeln der Fortsätze gebildetete Zwischenraum und die Baueinheit so bemessen sind, daß die Baueinheit zumindest teilweise in den Zwischenraum eingebracht werden kann.

Eine weitere vorteilhafte Ausgestaltung des erfindungsgemäßen Spulenkörpers sieht vor, daß bei einem Spulenkörper mit einem Hohlraum in Richtung seiner Längsachse im Bereich des Hohlraums mindestens ein Polblech mindestens eines Kontaktelementes angeordnet ist und daß das Kontaktelement zumindest teilweise von dem Material des Spulenkörpers umgeben ist, wodurch eine zusätzliche Erhöhung der mechanischen Festigkeit des Spulenkörpers erreicht wird.

Besonders vorteilhaft ist es, den erfindungsgemäßen Spulenkörper so auszubilden, daß das mindestens eine Polblech des mindestens einen Kontaktelementes in einer zu den Schenkeln parallelen Ebene so angeordnet ist, daß es im Bereich mindestens einer der zwischen den Enden der Schenkel gebildeten Lücke liegt. Damit wird die durch die Lücke zwischen den Enden der Schenkel hervorgerufene mechanische Schwachstelle des Spulenkörpers zumindest teilweise kompensiert. Es ist besonders günstig, wenn der die mechanische Festigkeit beeinträchtigende Einfluß aller Lücken auf diese Weise kompensiert werden kann. Dazu ist es erforderlich, daß die Lücken so angeordnet sind, daß sie alle in einem Bereich liegen, der dem in einer parallel zu den Schenkeln verlaufenden Ebene angeordneten Polblech gegenüberliegt. Die mechanische Festigkeit des erfindungsgemäßen Spulenkörpers wird bei entsprechender Anordnung der Lücken weiter erhöht, wenn mehr als ein Polblech verwendet wird. In herstellungstechnischer Hinsicht ist es besonders vorteilhaft, daß bei einem zweiteilig ausgeführten Spulenkörper in dem einen Spulenkörperteil die Anschlußelemente und in dem anderen Spulenkörperteil das mindestens eine Kontaktelement enthalten sind.

Ein Verfahren zur Herstellung des erfindungsgemäßen Spulenkörpers sieht vor, daß ein Fertigungsteil verwendet wird, das die jeweils einen Fortsatz aufweisenden Anschlußelemente für mindestens einen Spulenkörper enthält, und daß das Fertigungsteil derart mit Kunststoff umspritzt wird, daß der Tragbereich im Bereich der Fortsätze entsteht. In fertigungstechnischer Hinsicht ist die Verwendung eines derart gestalteten Fertigungsteils vorteilhaft, weil es leicht zu handhaben und einfach und sicher in der Gußform zur Herstellung des Spulenkörpers zu positionieren und zu fixieren ist.

Eine vorteilhafte Fortbildung des erfindungsgemäßen Verfahrens zur Herstellung eines Spulenkörpers mit mindestens einem Kontaktelement sieht vor, daß ein weiteres Fertigungsteil verwendet wird, das das mindestens eine Kontaktelement enthält, und daß das weitere Fertigungsteil gemeinsam mit dem ersten Fertigungsteil derart mit Kunststoff umspritzt wird, daß das mindestens eine Polblech des mindestens einen Kontaktelements im Bereich des Tragbereichs liegt. Auch hier ist die Verwendung eines Fertigungsteils vorteilhaft, weil damit eine leichte Handhabung und genaue Fixierung des mindestens einen Kontaktelementes in der Gußform möglich ist.

Zur Herstellung eines zweiteilig ausgeführten Spulenkörpers, dessen eines Spulenkörperteil die Anschlußelemente und dessen anderes Spulenkörperteil das mindestens eine Kontaktelement enthält, ist gemäß einer weiteren vorteilhaften Fortbildung des erfindungsgemäßen Verfahrens vorgesehen, daß ein Fertigungsteil verwendet wird, das die Anschlußelemente für mindestens einen Spulenkörper enthält, daß das Fertigungsteil derart mit Kunststoff umspritzt wird, daß der Tragbereichsteil des einen Spulenkörperteils des Spulenkörpers im Bereich der Fortsätze entsteht, daß ein weiteres Fertigungsteil verwendet wird, das mindestens ein Kontaktelement enthält, daß das weitere Fertigungsteil derart mit Kunststoff umspritzt wird, daß ein ergänzendes Spulenkörperteil des Spulenkörpers entsteht, wobei der Tragbereichsteil des ergänzenden Spulenkörperteils im Bereich des mindestens einen Kontaktelements entsteht, und daß die beiden Spulenkörperteile zum Spulenkörper zusammengefügt werden.

Gemäß einer weiteren vorteilhaften Fortbildung des erfindungsgemäßen Verfahrens wird ein Fertigungsteil mit Lücken zwischen den Fortsätzen der Anschlußelemente verwendet wird und vor dem Umspritzen mit Kunststoff die mindestens eine Baueinheit mit den Fortsätzen beider Anschlußelemente verbunden. Bei dieser Ausgestaltung des erfindungsgemäßen Verfahrens können die Lücken gleichzeitig mit der Fertigung der Anschlußelemente hergestellt werden; dies ist insbesondere dann vorteilhaft, wenn die Baueinheit so angeordnet wird, daß von ihr mindestens eine der Lücken überbrückt wird.

Eine weitere vorteilhafte Fortbildung des erfindungsgemäßen Verfahrens sieht vor, daß ein Fertigungsteil mit an den Fortsätzen miteinander verbundenen Anschlußelementen verwendet wird, daß die Baueinheit mit den Fortsätzen beider Anschlußelemente verbunden wird und daß anschließend die zur elektrischen Isolierung der Anschlußelemente notwendigen Lücken hergestellt werden, bevor das Umspritzen mit Kunststoff erfolgt. Dies ist in fertigungstechnischer Hinsicht vorteilhaft, weil durch das Aufbringen der Baueinheit zunächst eine zusätzliche mechanische Verbindung der Fortsätze der beiden Anschlußelemente hergestellt wird, bevor die zunächst noch miteinander verbundenen Fortsätze durch Herstellung der Lücken voneinander getrennt werden. Hierbei bilden die Anschlußelemente mit ihren Fortsätzen und die aufgebrachte Baueinheit stets eine bauliche Einheit, die während des Fertigungsprozesses vorteilhaft zu handhaben ist.

Zur Erläuterung der Erfindung ist in
Fig. 1 ein Ausschnitt eines Ausführungsbeispiels des erfindungsgemäßen Spulenkörpers in perspektivischer Ansicht dargestellt.
Fig. 2 zeigt einen Ausschnitt eines weiteren Ausführungsbeispiels des erfindungsgemäßen Spulenkörpers in perspektivischer Ansicht.
Fig. 3 zeigt einen Ausschnitt eines Ausführungsbeispiels des erfindungsgemäßen Spulenkörpers in perspektivischer Ansicht mit im Bereich des Tragbereichs angeordneter Baueinheit.
Fig. 4 zeigt ein Ausführungsbeispiel eines Fertigungsteils mit der bereits aufgebrachten Baueinheit.
Fig. 5 zeigt eine weitere Anordnungsmöglichkeit der Baueinheit auf dem Fertigungsteil.
Fig. 6 zeigt ein Ausführungsbeispiel des erfindungsgemäßen Spulenkörpers in zweiteiliger Ausführung und
Fig. 7 zeigt ein Ausführungsbeispiel eines weiteren Fertigungsteils, das ein Kontaktelement enthält.

Fig. 1 zeigt einen Spulenkörper 101 mit einem Tragbereich 102 für eine andeutungsweise dargestellte Spulenwicklung 103. Der Tragbereich 102 wird von seitlichen Flanschen 104 und 105 begrenzt. Rechtwinklig zur Längsachse des Spulenkörpers 101 verlaufende Anschlußelemente 106 und 107 sind in den Spulenkörper 101 im Bereich seiner Flansche 104 und 105 eingebettet und weisen jeweils einen als Anschlußkontakt 108 und 109 ausgebildeten Abschnitt und jeweils einen mit den Wicklungsenden der Spulenwicklung 103 verbindbaren Abschnitt auf. In der Fig. 1 ist nur der mit der Spulenwicklung 103 verbindbare, als Kontaktierungslappen 113 ausgebildete Abschnitt des Anschlußelementes 107 dargestellt. Das Anschlußelement 107 weist einen Fortsatz 111 auf, der sich in Richtung der Längsachse des Spulenkörpers 101 in den Tragbereich 102 des Spulenkörpers 101 hinein erstreckt und diesen bis in den Bereich des Flansches 104 durchzieht. Der Fortsatz 111 ist in das Material des Spulenkörpers 101 im Tragbereich 102 eingebettet. Das Anschlußelement 106 ist in seiner Länge so ausgeführt, daß ein elektrischer Kontakt des Anschlußelementes 106 mit dem Anschlußelement 107 über den Fortsatz 111 vermieden ist. Der in dem Tragbereich 102 eingebettete Fortsatz 111 verleiht dem Spulenkörper 101 eine hohe mechanische Festigkeit bei relativ geringer Wandstärke im Bereich des Tragbereichs 102.

Nach Fig. 2 enthält ein Spulenkörper 1 einen Tragbereich 2 für eine Spulenwicklung 3. Der Tragbereich 2 wird durch zwei seitliche, in zur Längsachse des Spulenkörpers 1 senkrechten Ebenen angeordnete Flansche 4 und 5 begrenzt. Anschlußelemente 6 und 7, die in dem gezeigten Ausführungsbeispiel rechtwinklig zur Längsachse des Spulenkörpers 1 von diesem wegführen, verjüngen sich zu Abschnitten hin, die als Anschlußkontakte 8 und 9 ausgebildet sind. Die Anschlußelemente 6 und 7 weisen jeweils Fortsätze 10 und 11 auf, die Schenkel 10a und 11a enthalten, die sich entlang der Längsachse des Spulenkörpers 1 innerhalb des Tragbereichs 2 erstrecken. In Richtung der Längsachse des Spulenkörpers 1 verlaufende und aus diesem zumindest teilweise herausragende Abschnitte der Anschlußelemente 6 und 7 sind als Kontaktierungslappen 12 und 13 ausgebildet. Die Enden der Schenkel 10a und 11a liegen einander unter Bildung einer Lücke 16a gegenüber.

Die Fortsätze 10 und 11 bzw. die Schenkel 10a und 11a der Anschlußelemente 6 und 7 durchziehen bis auf den Bereich der zu ihrer gegenseitigen Isolierung gebildeten Lücke 16a den gesamten Tragbereich 2 des Spulenkörpers 1 und erhöhen damit dessen mechanische Festigkeit. Enthalten die Fortsätze 10 und 11 weitere, in Fig. 2 nicht sichtbare, den Tragbereich durchziehende und den Spulenkörper damit weiter verfestigende Schenkel 10b, 11b, so sind selbstverständlich auch diese in geeigneter Weise voneinander zu isolieren.

In Fig. 3 ist in Erweiterung des in Fig. 2 dargestellten Ausschnitts eines Ausführungsbeispiels des Spulenkörpers eine Baueinheit 17 die Lücke 16a überbrückend im wesentlichen innerhalb des Tragbereichs 2 des Spulenkörpers 1 angeordnet und über Anschlußfahnen 17a und 17b mit den Schenkeln 10a und 11a verbunden. Wicklungsenden 18 und 19 der auf den Tragbereich 2 aufgewickelten Spulenwicklung 3 sind mit den Kontaktierungslappen 12 und 13 der Anschlußelemente 6 und 7 an Verbindungspunkten 20 und 21 elektrisch verbunden. Beispielsweise ist das Wicklungsende 18 mit dem Anschlußelement 6 an dem Verbindungspunkt 20 auf dem Kontaktierungslappen 12 und das Wicklungsende 19 mit dem Anschlußelemente 7 an dem Verbindungspunkt 21 auf dem Kontaktierungslappen 13 verbunden. Über den Anschlußkontakt 8 des Anschlußelementes 6 bzw. den Anschlußkontakt 9 des Anschlußelementes 7 kann die Spulenwicklung 3 von einer äußeren, nicht dargestellten Energiequelle mit elektrischer Energie versorgt werden. Innerhalb des Tragbereichs 2 des Spulenkörpers 1 befindet sich ein sich in Richtung der Längsachse des Spulenkörpers 1 erstreckender Hohlraum 22, der beispielsweise einen in Fig. 2 und Fig. 3 nicht dargestellten Anker aufnehmen kann.

Enthält die Baueinheit 17 keine elektrischen Zusatzbauteile, so dient sie als isolierende mechanische Verbindung der Fortsätze 10 und 11 bzw. der Schenkel 10a und 11a der Anschlußelemente 6 und 7.

Der zur Erregung der Spulenwicklung 3 notwendige Spulenstrom fließt über den Anschlußkontakt 8 des Anschlußelementes 6 durch das Anschlußelement 6 und über den Verbindungspunkt 20 in das Wicklungsende 18 der Spulenwicklung 3. Grundsätzlich kann die Verbindung der Wicklungsenden 18 und 19 der Spulenwicklung 3 mit den Anschlußelementen 6 und 7 auch an anderen Stellen erfolgen. Der die Spulenwicklung 3 durchfließende Spulenstrom erzeugt ein elektromagnetisches Feld, das zur Betätigung eines nicht dargestellten Relaiskontakts dient. Der Spulenstrom fließt über die zwischen dem zweiten Wicklungsende 19 der Spulenwicklung 3 und dem Kontaktierungslappen 13 bestehenden Verbindungspunkt 21 und über das Anschlußelement 7 bzw. dessen Anschlußkontakt 9 in geeigneter Weise zur Energieversorgung zurück. Vorausgesetzt, daß die Baueinheit 17 zwischen ihren Anschlußfahnen 17a und 17b ein elektrisches Zusatzbauteil enthält, fließt ein Teil des über den Anschlußkontakt 8 des Anschlußelementes 6 zugeführten Stromes nicht über den Verbindungspunkt 20 in die Spulenwicklung 3, sondern über den Fortsatz 10 und bzw. den Schenkel 10a bis zu dessen Fügestelle mit der Anschlußfahne 17a der Baueinheit 17. Über das in der Baueinheit 17 enthaltende elektrische Zusatzbauteil gelangt dieser Teil des zugeführten Stromes über die Anschlußfahne 17b der Baueinheit 17 auf den Schenkel 11a bzw. den Fortsatz 11 des Anschlußelementes 7 und auf diesem Wege über den Anschlußkontakt 9 zur Energieversorgung zurück. Das in der Baueinheit 17 enthaltende Zusatzbauteil ist nach diesem Beispiel der Spulenwicklung 3 elektrisch parallel geschaltet.

Die Anschlußelemente 6 und 7 mit ihren Fortsätzen 10 und 11 bzw. mit ihren Schenkeln 10a und 11a und ggf. die Baueinheit 17 (Fig. 3) sind zur Herstellung des Spulenkörpers mit Kunststoff umspritzt. Nach der in Fig. 2 und Fig. 3 beispielhaft dargestellten Ausgestaltung entstehen dabei die Flansche 4 und 5 senkrecht zur Längsachse des Spulenkörpers 1 und im Zuge der rechtwinklig zu seiner Längsachse ausgebildeten Anschlußkontakte 8 und 9 der Anschlußelemente 6 und 7; der Tragbereich 2 entsteht im wesentlichen im Bereich der Fortsätze 10 und 11 bzw. der Schenkel 10a und 11a sowie gegebenenfalls im Bereich der Baueinheit 17 (Fig. 3).

Fig. 4 zeigt die in einer Anbindung 25 gehaltenen Anschlußelemente 6 und 7, die mit ihren Anschlußkontakten 8 und 9 und ihren Fortsätzen 10 und 11 im wesentlichen eine beispielsweise U-förmige Gestalt aufweisen. Die Anschlußelemente 6 und 7 bilden zusammen mit ihrer Anbindung 25 ein Fertigungsteil 26, das bei einer Bandfertigung Teil des Bandes ist. Die Fortsätze 10 und 11 weisen neben den Schenkeln 10a und 11a parallel verlaufende Schenkel 10b und 11b auf. Zwischen den Schenkeln 10a und 10b bzw. 11a und 11b ist ein Zwischenraum 30 vorhanden. Die Schenkel 11a und 11b des Fortsatzes 11 sind nach Fig. 4 zur weiteren Erhöhung der mechanischen Steifigkeit durch eine Querverbindung 11c miteinander verbunden. Die Baueinheit 17 ist in diesem Ausführungsbeispiel Lücken 16a und 16b überbrückend angeordnet, wobei der Zwischenraum 30 und die Baueinheit 17 so bemessen sind, daß die Baueinheit 17 in den Zwischenraum 30 eingebracht ist.

Fig. 5 zeigt eine weitere beispielhafte Ausgestaltung eines Fertigungsteils 36, das die Anschlußelemente 6 und 7 enthält, wobei der Schenkel 10b des Fortsatzes 10 sowie der Schenkel 11a des Fortsatzes 11 kurz ausgeführt sind, so daß die zwischen den Enden der Schenkel 10a und 11a gebildete Lücke 16a nahe am Anschlußelement 7 und die zwischen den Enden der Schenkel 10b und 11b gebildete Lücke 16b nahe am Anschlußelement 6 liegt. Damit werden die durch die Lücken 16a und 16b verursachten mechanischen Schwachstellen in unkritische Bereiche nahe den Flanschen 4 und 5 des in Fig. 5 nicht dargestellten, durch Umspritzen des Fertigungsteils 36 hergestellten Spulenkörpers verlegt. Die Schenkel 10a und 11b verlaufen im wesentlichen parallel nebeneinander unter Bildung eines Zwischenraums 30.

Die Baueinheit 17 ist den Zwischenraum 30 überbrückend mit ihren Anschlußfahnen 17a und 17b mit dem Schenkel 10a elektrisch leitend verbunden. Der zwischen den Schenkeln 10a und 11b gebildete Zwischenraum 30 und die Baueinheit 17 sind so bemessen, daß die Baueinheit 17 zumindest teilweise in den Zwischenraum 30 eingebracht ist. Eine weitere Anschlußfahne 17c ist mit dem Schenkel 11b elektrisch leitend verbunden. Zwischen den Anschlußfahnen 17b und 17c ist innerhalb der Baueinheit 17 eine in Fig. 5 symbolisch dargestellte Diode 31 angeordnet. Im Hinblick auf die Leistung der einsetzbaren Dioden kann es notwendig sein, eine weitere Diode 32 parallel zur Diode 31 zu schalten. Die Anschlußelemente 6 und 7 können in einem Arbeitsgang, beispielsweise durch Stanzen aus einem Blech, hergestellt werden. Sie bilden zusammen mit der Anbindung 35 das Fertigungsteil 36. Diese Anbindung kann aus demselben Blech gleichzeitig mit den Anschlußelementen 6 und 7 ausgestanzt werden. Nach der in Fig. 5 gezeigten Anordnung der Baueinheit 17 ist es möglich, zunächst die Baueinheit 17 aufzubringen und anschließend die Lücken 16a und 16b herzustellen.

Nach Fig. 6 besteht ein Spulenkörper 1 aus zwei im wesentlichen in einer axialen Ebene miteinander verbundenen Spulenkörperteilen 1a und 1b. Der Spulenkörperteil 1a enthält einen Tragbereichsteil 2a für die in Fig. 6 nicht dargestellte Spulenwicklung, der von den im Spulenkörperteil 1a enthaltenen Flanschteilen 4a und 5a begrenzt wird. Der Spulenkörperteil 1b enthält einen ergänzenden Tragbereichsteil 2b, der zusammen mit dem Tragbereichsteil 2a den Tragbereich 2 bildet, sowie ergänzende Flanschteile 4b und 5b der Flansche 4 und 5. In den Spulenkörperteil 1a sind die zuvor ausführlich beschriebenen Anschlußelemente 6 und 7 eingebracht, die Anschlußkontakte 8 und 9 sowie Fortsätze 10 und 11 enthalten. Die Fortsätze 10 und 11 sind, wie bereits in den Figuren 2 bis 5 dargestellt, u. a. als Schenkel 10a und 11a ausgebildet. Die Baueinheit 17 ist nahe am Flansch 5 angeordnet und überbrückt die zwischen den Schenkeln 10a und 11a gebildete Lücke 16a. Die Spulenkörperteile 1a und 1b sind nach innen jeweils halbschalenförmig zur Bildung des axialen Hohlraumes 22 gestaltet; sie sind ferner mit ineinandergreifenden Stegen 40 bzw. Nuten 41 versehen, wodurch der Hohlraum 22 beim Zusammenfügen der Spulenkörperteile 1a und 1b geschlossen wird. Der Spulenkörperteil 1b enthält ein Kontaktelement 42, das sich zu seinem einen Ende hin zu einem Anschlußkontakt 43 verjüngt. Das Kontaktelement 42, das zumindest teilweise in den Spulenkörperteil 1b eingegossen ist, enthält mindestens ein Polblech 44. Dieses Polblech 44 wirkt mit einem in Fig. 6 nicht dargestellten Anker zusammen, der in den axialen Hohlraum 22 eingebracht werden kann.

Nach Fig. 6 ist die von dem Zusatzbauteil 17 überbrückte Lücke 16a in einer parallel zur Ebene des Polbleches verlaufenden Ebene dem Polblech gegenüberliegend angeordnet. Dadurch wird die durch die Lücke 16a hervorgerufene mechanische Schwachstelle kompensiert.

Fig. 7 zeigt ein weiteres Fertigungsteil 50, das aus einem Kontaktelement 42 und einer Anbindung 51 besteht. Das mindestens ein Polblech 44 aufweisende Kontaktelement 42 ist mit seinem Anschlußkontakt 43 an der Anbindung 51 befestigt und kann dadurch bei der Herstellung des Spulenkörpers einfach zugeführt, gehandhabt und positioniert werden.

## Patentansprüche

1. Spulenkörper für ein elektromagnetisches Relais, mit einem Tragbereich (2; 102) für eine Spulenwicklung (3; 103) und mit Anschlußelementen (6, 7; 106, 107), die jeweils einen mit den Wicklungsenden der Spulenwicklung verbindbaren Abschnitt (12, 13; 113) und einen als Anschlußkontakt ausgebildeten weiteren Abschnitt (8, 9; 108, 109) aufweisen,
wobei mindestens ein Anschlußelement (7; 107) einen Fortsatz (11; 111) aufweist, der in Richtung der Spulenachse angeordnet und im Tragbereich (2; 102) des Spulenkörpers (1; 101) eingebettet ist,
**dadurch gekennzeichnet,**
daß der Fortsatz (111) des mindestens einen Anschlußelementes (107) den Tragbereich (102) durchzieht bzw. die Fortsätze (10, 11) von mehreren Anschlußelementen (6, 7) gemeinsam den Tragbereich (2) unter Aussparung einer isolierenden Lücke (16a) durchziehen und
daß zur Versteifung des Tragbereichs der Fortsatz (111) bzw. die Fortsätze (10, 11) durch das Material des Spulenkörpers (1; 101) gegenüber der Wicklung (3; 103) vollständig abgeschlossen ist bzw. sind.

2. Spulenkörper nach Anspruch 1, **dadurch gekennzeichnet,** daß jeder Fortsatz (10, 11; 111) einen oder mehrere, in Längsrichtung des Tragbereiches verlaufende Schenkel (10a, 11a; 10a, 10b; 11a, 11b) aufweist.

3. Spulenkörper nach Anspruch 2, **dadurch gekennzeichnet,** daß die Schenkel (10a, 10b; 11a, 11b) von zwei Fortsätzen (10, 11) einander zumindest teilweise überlappend im Tragbereich parallel nebeneinander verlaufen.

4. Spulenkörper nach Anspruch 2 oder 3, **dadurch gekennzeichnet,** daß der eine Fortsatz (10) mindestens zwei parallel zueinander verlaufende Schenkel (10a, 10b) unterschiedlicher Längen aufweist und daß der andere Fortsatz (11) die gleiche Anzahl parallel zueinander verlaufender Schenkel (11a, 11b) entsprechender Längen aufweist, so daß zwischen den gegeneinander gerichteten Enden der Schenkel (10a, 10b; 11a, 11b) Lücken (16a, 16b) gebildet werden, die in verschiedenen zur Längsachse des Spulenkörpers (1) senkrechten Ebenen liegen.

5. Spulenkörper nach einem der Ansprüche 2 bis 4, **dadurch gekennzeichnet,** daß die Schenkel (10a, 11a) der Fortsätze (10, 11) über mindestens eine zumindest teilweise innerhalb des Tragbereichs (2) des Spulenkörpers (1) liegende Baueinheit (17) miteinander verbunden sind.

6. Spulenkörper nach Anspruch 5, **dadurch gekennzeichnet,** daß die Baueinheit (17) aus mindestens einem elektrischen Zusatzbauteil (31) besteht und daß die Schenkel (10a, 11a) der Fortsätze (10, 11) über das elektrische Zusatzbauteil (31) elektrisch miteinander verbunden sind.

7. Spulenkörper nach Anspruch 5 oder 6, **dadurch gekennzeichnet,** daß die mindestens eine Baueinheit (17) mindestens eine Lücke (16a) zwischen den Enden der Schenkel (10a, 11a) der Fortsätze (10, 11) überbrückend angeordnet ist.

8. Spulenkörper nach Anspruch 5 oder 6, **dadurch gekennzeichnet,** daß die mindestens eine Baueinheit (17) mindestens einen zwischen den parallel verlaufenden Schenkeln (10a, 11b) verschiedener Fortsätze (10, 11) gebildeten Zwischenraum (30) überbrückend angeordnet ist.

9. Spulenkörper nach einem der Ansprüche 5 bis 8, **dadurch gekennzeichnet,** daß der zwischen den Schenkeln (10a, 10b, 11a, 11b) der Fortsätze (10, 11) gebildete Zwischenraum (30) und die Baueinheit (17) so bemessen sind, daß die Baueinheit (17) zumindest teilweise in den Zwischenraum (30) eingebracht werden kann.

10. Spulenkörper nach Anspruch 4, **dadurch gekennzeichnet,** daß er in einem in Richtung seiner Längsachse ausgebildeten Hohlraum (22) mindestens ein Polblech (44) aufweist, welches Teil eines zumindest teilweise von dem Material des Spulenkörpers (1) umgebenen Kontaktelementes (42) ist, und
daß das Polblech (44) im Bereich einer Lücke (16a) zwischen zwei Schenkeln (10a, 11a; 10b, 11b) parallel zu diesen angeordnet ist.

11. Verfahren zur Herstellung eines Spulenkörpers (1; 101) mit einem Tragbereich (2; 102) für die Spulenwicklung (3; 103), wobei ein aus einem Band freigeschnittenes Fertigungsteil (26; 36), das die Anschlußelemente (6, 7; 106, 107) für die Wicklung (3; 103) enthält, in Kunststoff eingebettet wird,
**dadurch gekennzeichnet,**
daß zumindest eines der Anschlußelemente (6, 7; 107) für die Wicklung mit einem langgestreckten Fortsatz (10, 11; 111) freigeschnitten wird und
daß der Tragbereich (2; 102) des Spulenkörpers durch Einbetten des Fortsatzes (111) bzw. der Fortsätze (10, 11) in Kunststoff gebildet wird.

12. Verfahren nach Anspruch 11, **dadurch gekennzeichnet,** daß durch Einbetten des Fortsatzes (111) bzw. der Fortsätze (10, 11) der Tragbereich (2a) eines ersten Spulenkörperteiles (1a) gebildet wird,
daß durch Einbetten eines weiteren, mindestens ein Kontaktelement (44) enthaltenden Fertigungsteils (50) der Tragbereich (2b) eines zweiten Spulenkörperteils (1b) gebildet wird und daß die beiden Spulenkörperteile (1a, 1b) zum Spulenkörper (1) zusammengefügt werden.

13. Verfahren nach Anspruch 11 oder 12, **dadurch gekennzeichnet,** daß Fortsätze (10, 11) von zwei Spulenanschlußelementen (6, 7) des einen Fertigungsteiles (26, 36) unter Bildung einer Lücke (16a, 16b) aus dem Band freigeschnitten werden und daß vor dem Einbetten dieses Fertigungsteiles eine elektrische Baueinheit (17) in die Lücke eingesetzt und mit den Fortsätzen (10, 11) beider Anschlußelemente (6, 7) verbunden wird.

14. Verfahren nach Anspruch 11 oder 12, **dadurch gekennzeichnet,** daß an einem Fertigungsteil die Fortsätze (10, 11) von zwei Anschlußelementen (6, 7) zusammenhängend ausgeschnitten werden, daß eine Baueinheit mit den Fortsätzen (10, 11) beider Anschlußelemente (6, 7) diese überbrückend verbunden wird und daß anschließend die zur elektrischen Isolierung der Anschlußelemente (6, 7) notwendigen Lücken (16a, 16b) gebildet werden, bevor die Fortsätze (10, 11) in Kunststoff eingebettet werden.

## Claims

1. Coil former for an electromagnetic relay, comprising a carrying area (2; 102) for a coil winding (3; 103) and with terminal elements (6, 7; 106, 107) which in each case have a section (12, 13; 113) which can be connected to the winding ends of the coil winding and a further section (8, 9; 108, 109) constructed as terminal contact, at least one terminal element (7; 107) exhibiting a continuation (11; 111) which is arranged in the direction of the coil axis and is embedded in the carrying area (2; 102) of the coil former (1; 101), characterised in that the continuation (111) of the at least one terminal element (107) passes through the carrying area (102) or, respectively, the continuations (10, 11) of a number of terminal elements (6, 7) jointly pass through the carrying area (2), leaving out an insulating gap (16a), and in that, for stiffening the carrying area, the continuation (111) or, respectively, the continuations (10, 11) is or, respectively, are completely closed off with respect to the winding (3; 103) by the material of the coil former (1; 101).

2. Coil former according to Claim 1, characterised in that each continuation (10, 11; 111) exhibits one or a number of legs (10a, 11a; 10a, 10b; 11a, 11b) extending in the longitudinal direction of the carrying area.

3. Coil former according to Claim 2, characterised in that the legs (10a, 10b; 11a, 11b) of two continuations (10, 11) extend parallel to one another, at least partially overlapping one another in the carrying area.

4. Coil former according to Claim 2 or 3, characterised in that one continuation (10) exhibits at least two legs (10a, 10b) of different lengths, which extend parallel to one another, and in that the other continuation (11) exhibits the same number of legs (11a, 11b) of corresponding lengths, which extend parallel to one another so that gaps (16a, 16b), which are located in different planes perpendicular to the longitudinal axis of the coil former (1) are formed between the ends of the legs (10a, 10b; 11a, 11b) pointing against one another.

5. Coil former according to one of Claims 2 to 4, characterised in that the legs (10a, 11a) of the continuations (10, 11) are connected to one another via at least one constructional unit (17) located at least partially inside the carrying area (2) of the coil former (1).

6. Coil former according to Claim 5, characterised in that the constructional unit (17) comprises at least one additional electrical component (31) and that the legs (10a, 11a) of the continuations (10, 11) are electrically connected to one another via the additional electrical component (31).

7. Coil former according to Claim 5 or 6, characterised in that the at least one constructional unit (17) is arranged bridging at least one gap (16a) between the ends of the legs (10a, 11a) of the continuations (10, 11).

8. Coil former according to Claim 5 or 6, characterised in that the at least one constructional unit (17) is arranged bridging at least one intermediate space (30) formed between the legs (10a, 11b), extending in parallel, of various continuations (10, 11).

9. Coil former according to one of Claims 5 to 8, characterised in that the intermediate space (30) formed between the legs (10a, 10b, 11a, 11b) of the continuations (10, 11) and the constructional unit (17) are dimensioned in such a manner that the constructional unit (17) can be at least partially inserted into the intermediate space (30).

10. Coil former according to Claim 4, characterised in that it exhibits in a hollow space (22) constructed in the direction of its longitudinal axis at least one pole plate (44) which is a part of a contact element (42) at least partially surrounded by the material of the coil former (1), and in that the pole plate (44) is arranged in the area of a gap (16a) between two legs (10a, 11a; 10b, 11b) and parallel to these.

11. Method for fabricating a coil former (1; 101) comprising a carrying area (2; 102) for the coil winding (3; 103), in which method a production part (26; 36) cut free out of a strip, which contains the terminal elements (6, 7; 106, 107) for the winding (3; 103), is embedded in plastic, characterised in that at least one of the terminal elements (6, 7; 107) for the winding is cut free with an elongated continuation (10, 11; 111) and in that the carrying area (2; 102) of the coil former is formed by embedding the continuation (111) or, respectively, the continuations (10, 11) in plastic.

12. Method according to Claim 11, characterised in that the carrying area (2a) of a first coil former part (1a) is formed by embedding the continuation (111) or, respectively, the continuations (10, 11), in that the carrying area (2b) of a second coil former part (1b) is formed by embedding a further production part (50) containing at least one contact element (44) and in that the two coil former parts (1a, 1b) are joined together to form the coil former (1).

13. Method according to Claim 11 or 12, characterised in that continuations (10, 11) of two coil terminal elements (6, 7) of one production part (26, 36) are cut free out of the strip, forming a gap (16a, 16b), and in that, before this production part is embedded, an electrical constructional unit (17) is inserted into the gap and is connected to the continuations (10, 11) of both terminal elements (6, 7).

14. Method according to Claim 11 or 12, characterised in that the continuations (10, 11) of two terminal elements (6, 7) are cut out integrally on a production part, in that a constructional unit is connected to the continuations (10, 11) of both terminal elements (6, 7), whilst at the same time bridging the latter, and in that then the gaps (16a, 16b) necessary for electrically insulating the terminal elements (6, 7) are formed before the continuations (10, 11) are embedded in plastic.

## Revendications

1. Corps de bobine pour un relais électromagnétique, comportant une partie de support (2;102) pour un enroulement de bobine (3;103) et des éléments de raccordement (6,7; 106, 107), qui possèdent chacun une première section (12,13; 113) qui peut être raccordée aux extrémités de l'enroulement de bobine, et une seconde section (8,9; 108,109) réalisée sous la forme d'un contact de raccordement, et dans lequel
au moins un élément de raccordement (7;107) possède un prolongement (11;111), qui s'étend dans la direction de l'axe de la bobine et qui est enchâssé dans la partie de support (2; 102) du corps de bobine (1;101),
caractérisé par le fait
que le prolongement (111) dudit au moins un élément de raccordement (107) traverse la partie de support (102) ou que les prolongements (10,11) de plusieurs éléments de raccordement (6,7) traversent en commun la partie de support (2), moyennant la formation d'un interstice d'isolation (16a), et
que pour la rigidification de la partie de support, le prolongement (111) ou les prolongements (10,11) est ou sont complètement fermés par le matériau du corps de bobine (1;101) par rapport à l'enroulement (3;103).

2. Corps de bobine suivant la revendication 1, caractérisé par le fait que chaque prolongement (10,11,111) comporte une ou plusieurs branches (10a,11a; 10a,10b; 11a, 11b) qui s'étendent dans la direction longitudinale de la partie de support.

3. Corps de bobine suivant la revendication 2, caractérisé par le fait que les branches (10a,10b; 11a,11b) de deux prolongements (10,11) s'étendent parallèlement côte-à-côte, au moins partiellement en chevauchement dans la partie de support.

4. Corps de bobine suivant la revendication 2 ou 3, caractérisé par le fait qu'un prolongement (10) comporte au moins deux branches parallèles (10a,10b) ayant des longueurs différentes et que l'autre prolongement (11) possède le même nombre de branches parallèles (11a,11b) ayant des longueurs correspondantes, de sorte qu'entre les extrémités, dirigées en des sens opposés, des branches (10a,10b; 11a,11b) existent des interstices (16a,16b), qui sont situés dans des plans différents, perpendiculairement à l'axe longitudinal du corps de bobine (1).

5. Corps de bobine suivant l'une des revendications 2 à 4, caractérisé par le fait que les branches (10a,11a) des prolongements (10,11) sont raccordées entre elles par l'intermédiaire d'au moins un module (17) qui est situé au moins partiellement dans la partie de support (2) du corps de bobine (1).

6. Corps de bobine suivant la revendication 5, caractérisé par le fait que le module (17) est constitué par au moins un composant électrique supplémentaire (31) et que les branches (10a,11a) des prolongements (10,11) sont raccordées électriquement entre elles par l'intermédiaire du composant électrique supplémentaire (31).

7. Corps de bobine suivant la revendication 5 ou 6, caractérisé par le fait qu'au moins un module (17) est disposé de manière à recouvrir au moins un interstice (16a) entre les extrémités des branches (10a,11a) des prolongements (10,11).

8. Corps de bobine suivant la revendication 5 ou 6, caractérisé par le fait qu'au moins un module (17) est disposé de manière à recouvrir au moins un espace intercalaire (30) formé entre les branches parallèles (10a, 11b) de différents prolongements (10,11).

9. Corps de bobine suivant l'une des revendications 5 à 8, caractérisé par le fait que l'espace intercalaire (30), formé entre les branches (10a,10b,11a,11b) des prolongements (10,11), et le module (17) sont dimensionnés de telle sorte que le module (17) peut être inséré au moins partiellement dans l'espace intercalaire (30).

10. Corps de bobine suivant la revendication 4, caractérisé par le fait qu'il comporte, dans une cavité (22) formée dans la direction de son axe longitudinal, au moins une pièce polaire (44), qui fait partie d'un élément de contact (42) entouré au moins partiellement par le matériau du corps de bobine (1), et
que la pièce polaire (44) est disposée, dans la zone d'un interstice (16a) entre les deux branches (10a,11b; 10b, 11b) et parallèlement à ces branches.

11. Procédé pour fabriquer un corps de bobine (1; 101) possédant une partie de support (2;102) pour un enroulement de bobine (3;103), selon lequel on insère dans une matière plastique une pièce terminée (26;36), découpée à partir d'une bande et qui comporte les éléments de raccordement (6,7; 106,107) pour l'enroulement (3;103), caractérisé par le fait
qu'on découpe au moins l'un des éléments de raccordement (6,7; 107) pour l'enroulement possédant un prolongement allongé (10,11; 111), et
que la partie de support (2;102) du corps de bobine est formée par enrobage du prolongement (111) ou des prolongements (10,11) dans une matière plastique.

12. Procédé suivant la revendication 11, caractérisé par le fait qu'on forme la partie de support (2a) d'un premier élément (1a) du corps de bobine au moyen d'un enrobage du prolongement (111) et des prolongements (10,11), qu'on forme la partie de support (2b) d'un second élément (1b) du corps de bobine par enrobage d'une autre pièce fabriquée (50) comportant au moins un élément de contact (44), et
qu'on réunit les deux éléments (1a,1b) pour former le corps de bobine (1).

13. Procédé suivant la revendication 11 ou 12, caractérisé par le fait qu'on découpe, à partir de la bande, des prolongements (10,11) de deux éléments de raccordement de bobine (6,7) d'une pièce fabriquée (26,36) tout en formant un interstice (16a,16b) et qu'avant l'enrobage de cette pièce fabriquée, on insère un composant électrique (17) dans l'intervalle vide et on le raccorde aux prolongements (10,11) des deux éléments de raccordement (6,7).

14. Procédé suivant la revendication 11 ou 12, caractérisé par le fait que dans une pièce fabriquée, on découpe les prolongements (10,11) de deux éléments de raccordement (6,7), de manière qu'ils soient réunis d'un seul tenant, qu'on réunit un composant aux prolongements (10,11) de deux éléments de raccordement (6,7) de manière qu'ils s'étendent entre ces deux éléments, et qu'ensuite on forme les interstices (16a,16b), qui sont nécessaires pour l'isolation électrique des éléments de raccordement (6,7), avant d'enrober les prolongements (10,11) dans une matière plastique.
